# EUROPÄISCHE PATENTSCHRIFT

(11) **EP 3 370 029 B1**
(45) Veröffentlichungstag und Bekanntmachung des Hinweises auf die Patenterteilung: **14.04.2021**
(21) Anmeldenummer: 18020034.7
(22) Anmeldetag: 24.01.2018
(51) Int. Cl.: F41A 3/64, F41A 11/00, F41A 19/30

(54) **VERRIEGELUNG EINER VERSCHLUSSHÜLSE EINES VERSCHLUSSES EINER FEUERWAFFE**
LOCKING OF A BOLT CARRIER SLEEVE IN A BOLT LOCK OF A FIREARM
VERROUILLAGE D'UNE DOUILLE DE CULASSE D'UNE COULASSE D'UNE ARME À FEU

(30) Priorität: 03.03.2017 DE 102017104545
(43) Veröffentlichungstag der Anmeldung: 05.09.2018
(73) Patentinhaber: J.G. Anschütz GmbH & Co. KG, 89079 Ulm (DE)
(72) Erfinder: Hankel, Willi, 34513 Waldeck-Sachsenhausen (DE)
(74) Vertreter: Meyer, Thorsten

(56) Entgegenhaltungen:
- DE-A1- 1 728 124
- DE-A1-102012 217 686
- DE-C- 596 182
- DE-C- 653 253
- FR-A- 554 500
- GB-A- 181 490

## Beschreibung

Die Erfindung betrifft eine Verriegelung einer Verschlusshülse eines Verschlusses einer Feuerwaffe, wobei eine Kammer vorhanden ist, die ein Schlagstück und eine Schlagfeder wenigstens teilweise umschließt, wobei die Schlagfeder herausragt.

Verschlusshülsen bei Waffen-Verschlüssen sind weit verbreitet. Dabei stellt sich die Verbindung von Verschlusshülse mit der durch diese umgebener Kammer als unflexibel und oftmals umständlich zu Montieren dar. So ist bekannt eine Verschlusshülse mit einem an der Innenseite befindlichen Gewinde zu verschrauben. Dies ist unhandlich in der Montage. Ebenfalls sind seitlich wirkende Schrauben oder auch Verstiftungen bekannt. Diese sind nicht, oder nur sehr schwer, wieder lösbar. Eine einfache Wartung ohne eine Werkbank mit Spezialwerkzeug ist so nicht möglich Die DE102012217686 offenbart ein Geradezug-Repetiergewehr mit einem Verschlussmechanismus.

Aus der DE OS 653 253 ist eine Selbstladewaffe mit gleitendem Lauf, Drehverschluss und Einrichtung zum Zusammenhalten der zusammengeschobenen Schlossteile und zum Festhalten des Schlosshülsendeckels bekannt, bei welcher ein Organ der Einrichtung durch axiale Verschiebung den Hülsendeckel zum Abnehmen freigibt, wobei auf diesem Organ ein selbsttätig wirkendes Sperrglied angeordnet ist, welches nach erfolgter axialer Verschiebung des Organs die Einrichtung mit der zurückgezogenen Kammer kuppelt.

Aufgabe der Erfindung ist es eine verbesserte Verriegelung einer Verschlusshülse zur Verfügung zu stellen, bei der die Handhabung beim Montieren und Demontieren einfacher ist.

Diese Aufgabe wird durch eine Verriegelung einer Verschlusshülse nach den Merkmalen des Anspruchs 1.

Erfindungsgemäß ist eine Verriegelung einer Verschlusshülse eines Verschlusses einer Feuerwaffe vorgeschlagen, wobei eine Kammer vorhanden ist, die ein Schlagstück und eine Schlagfeder wenigstens teilweise umschließt, wobei die Schlagfeder herausragt, wobei die Verschlusshülse die Kammer wenigstens teilweise umschließt und das herausragende Ende der Schlagfeder sich an der Verschlusshülse abstützt, und dass die Verschlusshülse an der Kammer vermittels einer hierzu an der Verschlusshülse von einer Freigabelage zu einer Sperrlage drehbar gelagerten Sperrvorrichtung lösbar festgelegt werden kann, wobei ein Vorsprung an der Kammer an einem Sperrvorsprung an der Sperrvorrichtung formschlüssig hintergreift, wenn dieser in die Sperrlage gedreht ist.

Hierdurch ist auf besonders effektive Weise eine sichere Montage in einer Endlage ermöglicht, ohne, dass Stifte oder Schrauben präzise von geschultem Personal eingebracht werden müssen.

Eine vorteilhafte und daher bevorzugte Weiterbildung der Erfindung sieht vor, dass die Kammer vermittels der Schlagfeder, die sich zum einen an der Verschlusshülse und zum anderen in der Kammer abstützt, gegen den Sperrvorsprung der Sperrvorrichtung vorgespannt ist. Auf der anderen Seite stützt sich die Schlagfeder an einem Schlagstück oder über einen Signalstift an dem Schlagstück ab.

Bevorzugterweise ist wenigstens eine Vorrast an dem Sperrvorsprung vorhanden ist, sodass beim Drehen der Sperrvorrichtung in die Sperrlage durch den Vorsprung an der Kammer zunächst die Vorrast am Sperrvorsprung überwunden werden muss. Durch die Vorrast ergibt sich eine definierte Endlage zwischen Sperrvorrichtung, Verschlusshülse und Kammer.

Von Vorteil ist die Sperrvorrichtung senkrecht zur Wirkrichtung der Schlagfeder drehbar an der Verschlusshülse in einer Sperrvorrichtungs-Ausnehmung gelagert ist. Dies ist insbesondere deswegen von Vorteil, da die Betätigung der Sperrvorrichtung senkrecht zur Wirkungsrichtung der Schlagfeder erfolgt, wodurch die Festlegung einfacher Handhabbar ist.

Vorteilhafterweise ist zwischen der Sperrvorrichtung und der Sperrvorrichtungs-Ausnehmung ein in einer Nut an der Sperrvorrichtung gelagerter Halte-Ring vorhanden, der einen Reibschluss zwischen Sperrvorrichtung und der Sperrvorrichtungs-Ausnehmung bewirkt. Dieser Halte-Ring kann durch einen einfachen Gummiring ausgestaltet sein. Hierdurch wird weiterhin von Vorteil bewirkt, dass die Sperrvorrichtung immer in der Position verbleibt in die sie gerade gedreht wurde.

Von Vorteil ist die Sperrvorrichtung symmetrisch ausgestaltet und zwei gleichwirkende gegenüberliegend angeordnete Sperrvorsprünge sind vorhanden. Durch die Symmetrie ist nur eine Drehung um 90° notwendig um ein Lösen oder ein Festlegen zu erreichen. Dies ist angenehmer für einen Bediener als eine 180° Drehung.

Dem folgend ist nach einer Ausgestaltung der Erfindung vorgesehen, dass die Sperrvorrichtung eine nach außen gerichtete Eingriffsnut aufweist, vermittels welcher ein Werkzeug zur Drehung der Sperrvorrichtung ansetzen kann. So kann beispielsweise mit Hilfe einer Münze die Sperrvorrichtung ganz einfach zu öffnen oder zu schließen sein. Kein besonderes Werkzeug ist mehr erforderlich.

Bevorzugterweise ist zum nochmals vereinfachtem Zusammenbau eine Verdreh-Sicherung der Kammer in der Verschlusshülse vorgesehen, wobei ein an der Verschlusshülse ausgestalteter Vorsprung in eine entsprechende Ausnehmung an der Kammer im eingesteckten Zustand der Kammer in der Verschlusshülse eingreift.

Weitere vorteilhafte Ausgestaltungen ergeben sich aus den weiteren Unteransprüchen oder deren mögliche Unterkombinationen.

Nachfolgend wird die Erfindung anhand der Zeichnungen weiter erläutert. Im Einzelnen zeigt die schematische Darstellung in:
- Fig. 1: eine schematische Darstellung einer erfindungsgemäßen Verriegelung einer Verschlusshülse an einer Kammer in zerlegtem Zustand,
- Fig. 2: eine schematische Ansicht von unten auf eine Kammer,
- Fig. 3: eine schematische Seitenansicht auf die Kammer aus Fig. 2,
- Fig. 4: eine schematische Seitenansicht auf eine Verschlusshülse,
- Fig. 5: eine schematische Seitenansicht auf die Verschlusshülse aus Fig. 4,
- Fig. 6: eine schematische Draufsicht auf eine Sperrvorrichtung,
- Fig. 7: eine schematische Seitenansicht auf die Sperrvorrichtung aus Fig. 6,
- Fig. 8: eine schematische Seitenansicht auf die Sperrvorrichtung aus Fig. 7, in einem anderen Winkel gesehen,
- Fig. 9: eine schematische Ansicht von unten auf die Sperrvorrichtung aus Fig. 6,
- Fig. 10: eine schematische Draufsicht auf einen Halte-Ring,
- Fig. 11: eine schematische Draufsicht auf einen einzusetzenden Vorsprung,
- Fig. 12: eine schematische Darstellung einer erfindungsgemäßen Verriegelung einer Verschlusshülse an einer Kammer im zusammengesetzten Zustand des Verschlusses, wobei die Sperrvorrichtung in geöffneter Stellung steht,
- Fig. 13: eine schematische Schnitt-Darstellung durch die Verriegelung einer Verschlusshülse an einer Kammer aus Fig. 12 in Blickrichtung XIII,
- Fig. 14: eine schematische Schnitt-Darstellung durch die Verriegelung einer Verschlusshülse an einer Kammer aus Fig. 13 in Blickrichtung XIV,
- Fig. 15: eine schematische Seitenansicht der Verriegelung einer Verschlusshülse aus Fig. 12 in Blickrichtung XV,
- Fig. 16: eine schematische Seitenansicht der Verriegelung einer Verschlusshülse aus Fig. 12 in Blickrichtung XVI,
- Fig. 17: eine schematische Darstellung einer erfindungsgemäßen Verriegelung einer Verschlusshülse an einer Kammer im zusammengesetzten Zustand, wobei die Sperrvorrichtung in der Stellung der Überwindung der Vorrast steht,
- Fig. 18: eine schematische Schnitt-Darstellung durch die Verriegelung einer Verschlusshülse an einer Kammer aus Fig. 17 in Blickrichtung XVIII,
- Fig. 19: eine schematische Schnitt-Darstellung durch die Verriegelung einer Verschlusshülse an einer Kammer aus Fig. 18 in Blickrichtung XIX,
- Fig. 20: eine schematische Darstellung einer erfindungsgemäßen Verriegelung einer Verschlusshülse an einer Kammer im zusammengesetzten Zustand, wobei die Sperrvorrichtung in der geschlossenen Stellung steht,
- Fig. 21: eine schematische Schnitt-Darstellung durch die Verriegelung einer Verschlusshülse an einer Kammer aus Fig. 20 in Blickrichtung XXI,
- Fig. 22: eine schematische Schnitt-Darstellung durch die Verriegelung einer Verschlusshülse an einer Kammer aus Fig. 21 in Blickrichtung XXII, und
- Fig. 23: eine Seitenansicht des geschlossenen Verschlusses.

Die in den Figuren gleichen Bezugsziffern bezeichnen gleiche oder gleich wirkende Elemente.

Fig. 1 zeigt einen beispielhaften Verschluss 1 einer Feuerwaffe mit erfindungsgemäßer Verriegelung einer Verschlusshülse 2 an einer Kammer 3 in zerlegtem Zustand.

Die Verriegelung der Verschlusshülse 2 erfolgt an einer Kammer 3, die ein Schlagstück 4 und eine einen Signalstift 7 umgebenden Schlagfeder 5 teilweise umschließt.

Dass die Kammer 3 immer in der richtigen Position in der Verschlusshülse 2 zum liegen kommt ist durch eine Verdreh-Sicherung der Kammer 3 in der Verschlusshülse 2 gewährleistet.

Dabei greift ein an der Verschlusshülse 2 ausgestalteter Vorsprung 8 in Endlage der Verschlusshülse 2 zur Kammer 3 in eine entsprechende Ausnehmung 9 an der Kammer 3 im eingesteckten Zustand der Kammer 3 in der Verschlusshülse 2 ein. Der Vorsprung 8 an der Verschlusshülse 2 wird durch einen in der Vorsprungsöffnung 81 eingebrachten Stift gebildet.

In Fig. 2 ist die Kammer 3 aus Fig. 1 in einer schematischen Ansicht von unten gezeigt, sodass der Vorsprung 31 zu sehen ist, der mit der Sperrvorrichtung 6 interagiert.

Dementsprechend zeigt Fig. 3 eine Seitenansicht der Kammer 3 und des Vorsprungs 31 an dem der Verschlusshülse zugewandtem Ende der Kammer 3.

In Fig. 4 ist eine schematische Seitenansicht auf die Verschlusshülse 2 gezeigt. Die die Sperrvorrichtung 6 aufnehmende Sperrvorrichtungs-Ausnehmung 22 als auch die Vorsprungsöffnung 81 zur Aufnahme des den Vorsprung 8 bildenden Stiftes sind ersichtlich. In Fig. 5 ist die Verschlusshülse 2 von oben gezeigt. Die Signalstiftöffnung 21 für den im gespannten Zustand des Verschlusses 1 herausragenden Signalstift 7 ist gut zu sehen.

In den Fig. 6 bis 9 ist die Sperrvorrichtung 6 in unterschiedlichen Ansichten gezeigt. Die Drehung der Sperrvorrichtung 6 um deren Drehachse D erfolgt durch einen formschlüssigen Eingriff eines Instruments, beispielsweise in Form einer kleinen Münze, in der Eingriffsnut 11. Durch die Drehung um 90° - siehe Fig. 8 - werden die gegenüberliegend symmetrisch ausgebildeten Sperrvorsprünge 61 von einer Öffnungsposition in eine Sperrposition gebracht. Die Nut 62 dient der Aufnahme des Halte-Rings 10 aus Fig. 10. Es handelt sich im Beispiel um einen einfachen Gummi-Ring.

In Fig. 9 sind die ebenfalls wieder an jedem Sperrvorsprung 61 symmetrisch gegenüberliegend ausgestalteten Vorrasten 63 zu sehen.

Fig. 12 und 13 zeigen eine schematische Darstellung des zusammengesetzten Verschlusses 1 in einer Draufsicht und in einer Schnitt-Darstellung, wobei die Sperrvorrichtung 6 in geöffneter Stellung steht.

Die Verschlusshülse 2 umschließt die Kammer 3 teilweise und das herausragende Ende 51 der Schlagfeder 5 stützt sich an der Verschlusshülse 2 ab. Hierdurch wird die Vorspannung der Kammer 3 gegen die Verschlusshülse 2 erreicht.

Die Festlegung der Verschlusshülse 2 an der Kammer 3 erfolgt vermittels der an der Verschlusshülse 2 von einer Freigabelage zu einer Sperrlage drehbar gelagerten Sperrvorrichtung 6. Durch die einfache drehbare Lagerung ist die Verbindung einfach lösbar und wieder festlegbar.

Die Sperrvorrichtung 6 ist vermittels dem in ihrer Nut 62 gelagertem Halte-Ring 10 gegen die Sperrvorrichtungs-Ausnehmung 22 in Reibschluss gehalten.

Fig. 14 zeigt einen Schnitt durch die Verriegelung, wobei ein Vorsprung 31 an der Kammer 3 an einem Sperrvorsprung 61 an der Sperrvorrichtung 6 formschlüssig hintergreift, wenn dieser in die Sperrlage gedreht ist, gezeigt ist die geöffnete Stellung in der der Vorsprung 31 freigegeben ist. Die Verschlusshülse 2 könnte ganz einfach abgezogen werden, wobei die Federkraft der Schlagfeder 5 dies unterstützten würde.

Fig. 15 und 16 zeigen den Verschluss 1 in Blickrichtung XV bzw. Blickrichtung XVI aus Fig. 12.

Dir Fig. 17, 18 und 19 zeigen analog zu den Fig. 12 bis 14 in schematischen Darstellungen die Verriegelung der Verschlusshülse 2 an der Kammer 3, wobei die Sperrvorrichtung 6 in der Stellung der Überwindung der Vorrast 63 durch den Vorsprung 31 an der Kammer steht. Die Überwindung der Vorrast 63 erfolgt entgegen dem noch ansteigendem Federdruck der Schlagfeder 5.

Die Senke zwischen den Vorrasten 63 bildet dann eine sichere Lage, die in den Fig. 20 bis 22 genau gezeigt ist. In dieser Lage ist der Verschluss sicher geschlossen und die Verschlusshülse 2 sitzt in ihrer Endlage an der Kammer 3.

Das Seitenprofil der Sperrvorrichtung 6 ist so gewählt, dass sich nun der Außenkontur der Verschlusshülse 2 harmonisch anpasst. Es steht nichts mehr heraus. Siehe hierzu Fig. 23 in Blickrichtung des Laufs, entsprechend Fig. 16, dort mit geöffneter Sperrvorrichtung 6.

### Bezugszeichenliste

- 1: Verschlusses
- 2: Verschlusshülse
- 21: Signalstiftöffnung
- 22: Sperrvorrichtungs-Ausnehmung
- 3: Kammer
- 31: Vorsprung
- 4: Schlagstück
- 5: Schlagfeder
- 51: herausragendes Ende der Schlagfeder
- 6: Sperrvorrichtung
- 61: Sperrvorsprung
- 62: Nut
- 63: Vorrast
- 7: Signalstift
- 8: Vorsprung
- 81: Vorsprungsöffnung
- 9: Ausnehmung
- 10: Halte-Ring
- 11: Eingriffsnut
- D: Drehachse

## Patentansprüche

1. Verriegelung einer Verschlusshülse (2) eines Verschlusses (1) einer Feuerwaffe,
wobei eine Kammer (3) vorhanden ist, die ein Schlagstück (4) und eine Schlagfeder (5) wenigstens teilweise umschließt, wobei die Schlagfeder (5) herausragt,
**dadurch gekennzeichnet,**
**dass** die Verschlusshülse (2) die Kammer (3) wenigstens teilweise umschließt und das herausragende Ende (51) der Schlagfeder (5) sich an der Verschlusshülse (2) abstützt,
und **dass** die Verschlusshülse (2) an der Kammer (3) vermittels einer hierzu an der Verschlusshülse (2) von einer Freigabelage zu einer Sperrlage drehbar gelagerten Sperrvorrichtung (6) lösbar festgelegt werden kann,
wobei ein Vorsprung (31) an der Kammer (3) an einem Sperrvorsprung (61) an der Sperrvorrichtung (6) formschlüssig hintergreift, wenn dieser in die Sperrlage gedreht ist.

2. Verriegelung nach Anspruch 1,
**dadurch gekennzeichnet,**
**dass** die Kammer (3) vermittels der Schlagfeder (5), die sich zum einen an der Verschlusshülse (2) und zum anderen in der Kammer abstützt, gegen den Sperrvorsprung (61) der Sperrvorrichtung (6) vorgespannt ist.

3. Verriegelung nach Anspruch 1 oder 2,
**dadurch gekennzeichnet,**
**dass** wenigstens eine Vorrast (63) an dem Sperrvorsprung (61) vorhanden ist, sodass beim Drehen der Sperrvorrichtung (6) in die Sperrlage durch den Vorsprung (31) an der Kammer (3) zunächst die Vorrast (63) am Sperrvorsprung (61) überwunden werden muss.

4. Verriegelung nach einem der Ansprüche 1 bis 3,
**dadurch gekennzeichnet,**
**dass** die Sperrvorrichtung (6) senkrecht zur Wirkrichtung der Schlagfeder drehbar an der Verschlusshülse (2) in einer Sperrvorrichtungs-Ausnehmung (22) gelagert ist.

5. Verriegelung nach Anspruch 4,
**dadurch gekennzeichnet,**
**dass** zwischen der Sperrvorrichtung (6) und der Sperrvorrichtungs-Ausnehmung (22) ein in einer Nut (62) an der Sperrvorrichtung (6) gelagerter Halte-Ring (10) vorhanden ist, der einen Reibschluss zwischen Sperrvorrichtung (6) und der Sperrvorrichtungs-Ausnehmung (22) bewirkt.

6. Verriegelung nach einem der vorhergehenden Ansprüche,
**dadurch gekennzeichnet,**
**dass** die Sperrvorrichtung (6) symmetrisch ausgestaltet ist und zwei gleichwirkende gegenüberliegend angeordnete Sperrvorsprünge (61) vorhanden sind.

7. Verriegelung nach einem der vorhergehenden Ansprüche,
**dadurch gekennzeichnet,**
**dass** die Sperrvorrichtung (6) eine nach außen gerichtete Eingriffsnut (11) aufweist, vermittels welcher ein Werkzeug zur Drehung der Sperrvorrichtung (6) ansetzen kann.

8. Verriegelung nach einem der vorhergehenden Ansprüche,
**dadurch gekennzeichnet,**
**dass** eine Verdreh-Sicherung (8, 9) der Kammer (3) in der Verschlusshülse (2) vorhanden ist, wobei ein an der Verschlusshülse (2) ausgestalteter Vorsprung (8) in eine entsprechende Ausnehmung (9) an der Kammer (3) im eingesteckten Zustand der Kammer (3) in der Verschlusshülse (2) eingreift.

## Claims

1. Locking mechanism of a breech sleeve (2) of a firearm breech (1),
wherein a chamber (3) is provided at least partially enclosing a striker (4) and a striker spring (5), the striker spring (5) protruding therefrom,
**characterized in that**
the breech sleeve (2) at least partially encloses the chamber (3) and the protruding end (51) of the striker spring (5) is supported by the breech sleeve (2),
and **in that** the breech sleeve (2) can be removably placed against the chamber (3) by means of a locking device (6) positioned on the breech sleeve (2), said locking device being rotatable from a release position to a locking position,
wherein a protrusion (31) on the chamber (3) engages form-fittingly with a locking protrusion (61) on the locking device (6) when said protrusion is rotated in the locking position.

2. Locking mechanism according to claim 1,
**characterized in that**
the chamber (3) is biased against the locking protrusion (61) of the locking device (6) by means of the striker spring (5), which is supported on one hand by the breech sleeve (2) and on the other hand within the chamber.

3. Locking mechanism according to claim 1 or 2,
**characterized in that**
at least one preliminary catch (63) is provided on the locking protrusion (61), such that the protrusion (31) on the chamber (3) has to first move past the preliminary catch (63) on the locking protrusion (61) when the locking device (6) is rotated to the locked position.

4. Locking mechanism according to any one of claims 1 to 3,
**characterized in that**
the locking device (6) is rotatably positioned on the breech sleeve (2) perpendicular to a direction of action of the striker spring in a locking device recess (22).

5. Locking mechanism according to claim 4,
**characterized in that**
a retaining ring (10) is provided between the locking device (6) and the locking device recess (22), wherein said ring is positioned in a groove (62) on the locking device (6) and providing frictional contact between the locking device (6) and the locking device recess (22).

6. Locking mechanism according to any preceding claim,
**characterized in that**
the locking device (6) is designed symmetrically and there are two locking protrusions (61) with equal effect arranged opposite one another.

7. Locking mechanism according to any preceding claim,
**characterized in that**
the locking device (6) has an outwardly directed engagement groove (11), by means of which a tool to rotate the locking device (6) can be applied.

8. Locking mechanism according to any preceding claim,
**characterized in that**
an anti-rotation lock (8, 9) of the chamber (3) is provided in the breech sleeve (2), wherein a protrusion (8) formed at the breech sleeve (2) engages a corresponding recess (9) on the chamber (3) when the chamber (3) is inserted in the breech sleeve (2).

## Revendications

1. Système de fermeture d'un manchon de fermeture (2) d'une fermeture (1) d'une arme à feu,
dans laquelle il y a une chambre (3) qui renferme au moins partiellement un frappe (4) et un ressort de frappe (5), le ressort de frappe (5) faisant saillie,
**caractérisé en ce que**,
le manchon de fermeture (2) renferme au moins partiellement la chambre (3) et l'extrémité en saillie (51) du ressort de frappe (5) est supportée sur le manchon de fermeture (2), et **en ce que** le manchon de fermeture (2) sur la chambre (3) au moyen d'un dégagement sur le manchon de fermeture (2) - le dispositif de verrouillage (6) monté rotatif en position de verrouillage peut être réglé de manière amovible,
une saillie (31) sur la chambre (3) s'engageant derrière une saillie de verrouillage (61) sur le dispositif de verrouillage (6) de manière ajustée lorsque ce dernier est tourné dans la position de verrouillage.

2. Fermeture selon la revendication 1, **caractérisée en ce que** la chambre (3) au moyen du ressort de frappe (5), qui prend appui d'une part sur la douille de verrouillage (2) et d'autre part dans la chambre, contre la saillie de verrouillage (61) du dispositif de verrouillage la direction (6) est biaisée.

3. Fermeture selon la revendication 1 ou 2, **caractérisée en ce qu'**il y a au moins un accrochage préliminaire (63) sur la saillie de verrouillage (61) de sorte que lorsque le dispositif de verrouillage (6) est tourné dans la position de verrouillage à travers la saillie (31) sur la chambre (3) la détente préliminaire (63) sur la saillie de verrouillage (61) doit être surmontée.

4. Fermeture selon l'une des revendications 1 à 3, **caractérisée en ce que** le dispositif de verrouillage (6) est monté à rotation sur le manchon de verrouillage (2) dans un évidement de dispositif de verrouillage (22) perpendiculaire à la direction d'action du ressort de barillet.

5. Fermeture selon la revendication 4,
**caractérisée en ce**
**qu'**entre le dispositif de verrouillage (6) et l'évidement du dispositif de verrouillage (22) se trouve une bague de retenue (10) montée dans une rainure (62) sur le dispositif de verrouillage (6), qui assure une liaison par friction entre le dispositif de verrouillage (6) et l'évidement du dispositif de verrouillage (22).

6. Fermeture selon l'une des revendications précédentes,
**caractérisée en ce que**
le dispositif de verrouillage (6) est conçu symétriquement et il existe deux saillies de verrouillage (61) qui ont le même effet et sont disposées en regard l'une de l'autre.

7. Fermeture selon l'une des revendications précédentes,
**caractérisée en ce que**
le dispositif de verrouillage (6) présente une rainure d'engagement (11) dirigée vers l'extérieur au moyen de laquelle un outil peut être appliqué pour faire tourner le dispositif de verrouillage (6).

8. Fermeture selon l'une des revendications précédentes, **caractérisée en ce qu'**un verrou de rotation (8, 9) de la chambre (3) est présent dans le manchon de fermeture (2), une saillie (8) formée sur le manchon de fermeture (2) dans un évidement correspondant (9) sur la chambre (3) s'engage à l'état inséré de la chambre (3) dans le manchon de fermeture (2).
